# EUROPÄISCHE PATENTSCHRIFT

(11) **EP 0 473 931 B1**
(45) Veröffentlichungstag und Bekanntmachung des Hinweises auf die Patenterteilung: **10.11.1993**
(21) Anmeldenummer: 91112566.4
(22) Anmeldetag: 26.07.1991
(51) Int. Cl.: F02M 25/06, F02B 31/00

(54) **Verfahren zur Beeinflussung der rückgeführten Abgasmenge**
Method for influencing the quantity of the recirculated exhaust gas
Méthode pour influencer la quantité de gaz d'échappement recyclé

(30) Priorität: 28.08.1990 DE 4027155; 29.11.1990 DE 4037913
(43) Veröffentlichungstag der Anmeldung: 11.03.1992
(73) Patentinhaber: Bayerische Motoren Werke Aktiengesellschaft, 80788 München (DE)
(72) Erfinder: Hübner, Walter, W-8000 München 90 (DE); Huber, Christian, W-8051 Langenbach (DE)

(56) Entgegenhaltungen:
- DE-A- 3 025 106
- DE-A- 3 226 456
- DE-A- 3 712 978
- DE-A- 3 841 098
- US-A- 4 366 799

## Beschreibung

Die Erfindung betrifft ein Vorrichtung zur Beeinflussung der einem Einlaßkanal einer Brennkraftmaschine zugeführten Abgasmenge, wobei über zumindest einen mit einer Abgasrückführleitung verbundenen Zusatzluftkanal neben dem Abgas zusätzliches Verbrennungsgas in den Einlaßkanal gelangen kann, wobei die rückgeführte Abgasmenge durch Beeinflussung der Menge von zusätzlichem Verbrennungsgas gesteuert oder geregelt wird und wobei ein als Mengensteuerventil ausgebildetes Steuerorgan vorgesehen ist, das in weiten Betriebsbereichen der Brennkraftmaschien verschiedenartig ansteuerbar ist und somit neben der Auf-Zu-Stellung auch Zwischenstellungen einnehmend die durchströmende Gasmenge bestimmt, wobei ferner das Mengensteuerventil im Zusatzluftkanal zwischen einer Verbrennungsgas-Quelle (Ansaugleitung) und der Mündung des Zusatzluftkanales in die Abgasrückführleitung vorgesehen ist.

Ein Ansaugsystem für eine mit einer Vergaser-Gemischdosiereinrichtung und Abgasrückführung arbeitende Brennkraftmaschine ist aus der DE-C-30 25 106 bekannt. Dieses bekannte System überzeugt durch seinen Grundgedanken, zur verbesserten Verwirbelung des dem Brennraum der Brennkraftmaschine zugeführten Gemisches dem Einlaßkanal über einen Zusatzluftkanal neben dem rückgeführten Abgas zusätzlich oder alternativ hierzu Verbrennungsgas (üblicherweise Frischluft) zuzuführen. Allerdings ist dieses bekannte System äußerst aufwendig, da neben einem Mengensteuerventil für die rückgeführte Abgasmenge ggf. auch ein Mengensteuerventil für das zusätzliche Verbrennungsgas erforderlich ist.

Hier Abhilfe zu schaffen hat sich die Erfindung zur Aufgabe gestellt. Zur Lösung dieser Aufgabe ist vorgesehen, daß die Abgasrückführleitung kein derartiges Mengensteuerventil enthält. Erfindungsgemäß wird die rückgeführte Abgasmenge allein durch Beeinflussung der Menge von zusätzlichem Verbrennungsgas gesteuert oder geregelt. Zwar ist auch beim bekannten Stand der Technik die Abgasrückführmenge von den Druckverhältnissen in den einzelnen Leitungen abhängig und wird somit teilweise ebenfalls durch das im Zusatzluftkanal vorgesehene Mengensteuerventil beeinflußt, jedoch erfolgt beim bekannten Stand der Technik die Regelung des Abgas-Rückführstromes vorrangig durch ein separates Mengensteuerventil. Bei der Erfindung hingegen ist kein derartiges separates Mengensteuerventil erforderlich. Nach der Erfindung mündet neben einer Abgasrückführleitung über ein gemeinsames Mündungsstück ein Zusatzluftkanal, über den zusätzliches Verbrennungsgas herangeführt wird, in den Einlaßkanal der Brennkraftmaschine. Mittels eines geeigneten Steuerorganes beeinflußt wird lediglich die Menge des über den Zusatzluftkanal herangeführten zusätzlichen Verbrennungsgases, komplementär zu dieser Menge wird die Menge des rückgeführten Abgases selbsttätig gesteuert. Dieses Verfahren hat den Vorteil, daß lediglich ein einziges Steuerorgan benötigt wird, das darüber hinaus lediglich einfach beherrschbaren Einflüssen ausgesetzt wird. Während nämlich das erfindungsgemäß arbeitende Steuerorgan im wesentlichen von Umgebungsluft beaufschlagt wird, sind übliche Abgasrückführventile, die in der Abgasrückführleitung angeordnet sind, extrem hohen Temperaturen und möglicherweise aggressiven Reagenzien ausgesetzt.

Um in gewissen Betriebspunkten der Brennkraftmaschine (beispielsweise im Leerlaufpunkt) eine Rückführung von Abgas sicher zu verhindern, kann gemäß Anspruch 2 in der Abgasrückführleitung ein zusätzliches Sperrventil vorgesehen sein, das dann jedoch lediglich eine Auf- oder Zu-Stellung annehmen muß, jedoch die Menge durchgesetzten Gases nicht zu beeinflussen braucht. Dieses Ventil kann somit gegenüber den bekannten Abgasrückführventilen deutlich vereinfacht ausgebildet werden.

Nach einer vorteilhaften Weiterbildung kann das Steuerorgan im wesentlichen abhängig von der Position eines im Einlaßkanal vorgesehenen Drosselorganes angesteuert werden. Üblicherweise wird der Betriebspunkt einer Brennkraftmaschine u. a. durch die Position eines im Einlaßkanal vorgesehenen Drosselorganes, so beispielsweise einer Drosselklappe, bestimmt. Eine Lastwunschänderung bzw. eine Änderung des Betriebspunktes wird dabei durch eine Veränderung der Position des Drosselorganes initiiert. Wird nun die Veränderung der Drosselorgan-Position zur Ansteuerung des Abgasrückführ-Steuerorganes herangezogen, so ist eine schnellstmögliche Anpassung der rückgeführten Abgasmenge an einen neuen Betriebspunkt der Brennkraftmaschine gewährleistet. Unerwünschte Betriebszustände der Brennkraftmaschine aufgrund einer zu späten Anpassung der Abgasrückführmenge, bedingt durch Totzeiten bei einer indirekten Erfassung des Betriebspunktwechsels, werden dadurch vermieden. Besonders vorteilhaft ist dieses Verfahren im Instationärbetrieb. Die hierzu erforderliche Koppelung zwischen Steuerorgan und Drosselorgan kann auf mechanischem oder elektronischem Wege realisiert sein. Gegenüber üblichen elektronisch angesteuerten Abgasrückführventilen ist mit einer erfindungsgemäßen Koppelung an die Position des Drosselorganes vorteilhafterweise kein aufwendiger Steueralgorithmus nötig. In diesem Zusammenhang kann es empfehlenswert sein, bei geschlossenem Drosselorgan zu unterscheiden, ob das Zusatzluftsystem, bestehend aus dem Zusatzluftkanal für das zusätzliche Verbrennungsgas sowie das rückgeführte Abgas, aktiv oder inaktiv sein soll. Insbesondere von Bedeutung ist dies im Zusammenhang mit Anspruch 4, wenn das Zusatzluftsystem die Versorgung der Brennkraftmaschine bei Null-Last, d. h. im Leerlaufpunkt, übernimmt. Hier ist dann zu unterscheiden, ob sich die Brennkraftmaschine im Zustand des Leerlaufpunktes oder im Zustand der Schubabschaltung - insbesondere bei Brennkraftmaschinen zum Antrieb von Kraftfahrzeugen - befindet.

Zwei Prinzipskizzen (Fig. 1, 2) sowie eine bevorzugte Kennlinie für die Koppelung zwischen Steuerorgan und Drosselorgan (Fig. 3) erläutern als bevorzugte Ausführungsbeispiele die Erfindung näher.

Nach Fig. 1 wird einer Brennkraftmaschine 1 über einen Einlaßkanal 2 Verbrennungsgas zugeführt, das nach erfolgter Verbrennung als Abgas über eine Abgasanlage 3 wieder in die Umgebung gelangt. Im Einlaßkanal 2 befindet sich ein Drosselorgan 4 (Drosselklappe), das über einen weiten Betriebsbereich der Brennkraftmaschine die zugeführte Verbrennungsgasmenge im wesentlichen bestimmt. Stromauf des Drosselorganes 4 zweigt vom Einlaßkanal 2 ein Zusatzluftkanal 5 ab. Im Zusatzluftkanal 5 ist ein Steuerorgan 6 zur Beeinflussung der durch den Zusatzluftkanal 5 gelangenden Menge von Verbrennungsgas vorgesehen. Stromab des Steuerorganes 6 vereinigt sich der Zusatzluftkanal 5 mit einer von der Abgasanlage 3 abzweigenden Abgasrückführleitung 7 und mündet schließlich stromab des Drosselorganes 4 wieder in den Einlaßkanal 2.

Die der Brennkraftmaschine zugeführte Abgasmenge wird durch geeignete Ansteuerung des Steuerorganes 6 beeinflußt. Ist nämlich die über den Zusatzluftkanal 5 strömende Menge von Verbrennungsgas relativ hoch, so kann lediglich eine geringe Menge von Abgas in den Einlaßkanal 2 gelangen. Bei geringer Menge von durch den Zusatzluftkanal 5 strömenden Verbrennungsgas hingegen ist die in den Einlaßkanal 2 gelangende Abgasmenge relativ hoch. Dieses Verfahren zur Beeinflussung der rückgeführten Abgasmenge erfordert - wie ersichtlich - lediglich einen äußerst geringen Bauaufwand. Vorteilhafterweise wird auch der Einfluß des Umgebungsdruckes prinzipbedingt weitestgehend kompensiert. Vorteilhafterweise erfolgt darüber hinaus die Einstellung kleiner Abgasrückführmengen durch Einstellung hoher den Zusatzluftkanal 5 durchdringender Verbrennungsgasmengen, was die Einstellgenauigkeit wesentlich erhöht bzw. die Fehlerwahrscheinlichkeit enorm reduziert. Schließlich ist das die Abgasrückführmenge beeinflussende Steuerorgan 6 nicht den hohen Abgastemperaturen ausgesetzt.

Beim Ausführungsbeispiel nach Fig. 2 wird einer vierzylindrigen Brennkraftmaschine 1 mit den Brennräumen 1a bis 1d über ein Ansaugsystem 20 Verbrennungsgemisch zugeführt. Das verbrannte Gemisch gelangt als Abgas über die Abgasanlage 3 aus der Brennkraftmaschine in die Umgebung.

Wesentliche Elemente des Ansaugsystemes 20 sind eine eine Drosselklappe 4 aufweisende Ansaugleitung 2', die sich in den einzelnen Brennräumen 1a bis 1d zugeordnete Einlaßkanäle 2a bis 2d verzweigt, sowie als Turbulenzkanäle ausgebildete Zusatzluftkanäle 5a bis 5d, die jeweils in die zugeordneten Einlaßkanäle 2a bis 2d münden. Jeder Turbulenzkanal 5a bis 5d ist zum einen mit der Ansaugleitung 2' und zum anderen mit einer Abgasrückführleitung 7 verbunden. Dies ist stellvertretend nur für den Zusatzluftkanal 5d dargestellt. Stromauf der Mündung der Abgasrückführleitung 7 befindet sich darüber hinaus im Zusatzluftkanal 5 (stellvertretend 5d) ein als Mengensteuerventil wirkendes Steuerorgan 6.

Die Abgasanlage 3 besteht u. a. aus einem Abgaskrümmer 11, einer Abgasleitung 12, sowie einer einen Katalysator und/oder einen Schalldämpfer darstellenden Abgas-Nachbehandlungsvorrichtung 13. Stromauf dieser zweigt von der Abgasleitung 12 die Abgasrückführleitung 7 ab, in der sich ein Sperrventil 14 befindet.

Mit den sich einstellenden Druckverhältnissen, die beispielsweise durch Einbau von Blenden auch in der gewünschten Weise optimiert werden können, ist es möglich, die in den jeweiligen Einlaßkanal 2a bis 2d gelangende Menge rückgeführten Abgases durch Beeinflussung der durch den Turbulenzkanal 5a bis 5d strömenden Verbrennungsgas-Menge zu steuern oder zu regeln. Da hierfür lediglich das Mengensteuerventil/Steuerorgan 6 betätigt werden muß, ist nicht nur der bauliche, sondern auch der steuerungstechnische Aufwand äußerst gering. Bei einer großen Menge von zusätzlichem Verbrennungsgas wird sich somit bei einem bestimmten Betriebspunkt eine niedrigere Abgasrückführrate einstellen, als bei einer geringeren Menge von über den Turbulenzkanal zusätzlich zugeführten Verbrennungsgas. Um jedoch in bestimmten Betriebspunkten oder Betriebszuständen der Brennkraftmaschine jegliche Rückführung von Abgas auszuschließen, ist in der Abgasrückführleitung 7 zusätzlich das Sperrventil 14 vorgesehen. Dieses Sperrventil vermag jedoch lediglich, die Abgasrückführleitung vollständig zu schließen oder freizugeben, kann jedoch die durch die Abgasrückführleitung 7 gelangende Abgasmenge nicht differenziert beeinflussen.

Wie durch einen Interaktionspfeil 8 dargestellt, wird das Steuerorgan 6 bevorzugt im wesentlichen abhängig von der Position des Drosselorganes 4 angesteuert. Diese Koppelung führt bei Änderungen des Lastwunsches bzw. Betriebspunktes der Brennkraftmaschine zu einer schnellen und genauen Anpassung der gewünschten Abgasrückführmenge, da praktisch keine Totzeiten vorhanden sind. Die beschriebene Koppelung (8), die in Fig. 3 als Kennlinie näher dargestellt ist - auf der Abszisse ist der Öffnungsquerschnitt des Drosselorganes 4, auf der Ordinate der Öffnungsquerschnitt des Steuerorganes 6 aufgetragen -, kann auf elektronischem oder mechanischem Wege realisiert sein. Gegenüber herkömmlichen Ansteueralgorithmen für Abgasrückfuhrventile hat diese Koppelung den Vorteil, daß insbesondere dann, wenn die Position des Drosselorganes 4 alleinige Steuergröße für das Steuerorgan 6 ist, ein deutlich vereinfachter Steueralgorithmus zum Einsatz kommt. Wie ersichtlich, ist bei weiter geöffnetem Drosselorgan 4 und somit bei hohem Gasdurchsatz im Einlaßkanal 2, d. h. im Vollastbetrieb der Brennkraftmaschine 1, das Steuerorgan 6 geschlossen, wodurch in den Einlaßkanal 2 lediglich rückgeführtes Abgas über die Abgasrückführleitung 7 gelangt. Bei geschlossenem Drosselorgan 4 hingegen, d. h. bei Null-Lastbetrieb der Brennkraftmaschine 1, ist das Steuerorgan 6 vollständig geöffnet. Dann gelangt so viel Verbrennungsgas über den Zusatzluftkanal 5 in den Einlaßkanal 2, daß nahezu keine Zumischung von rückgeführtem Abgas erfolgt. Zwischen diesen beiden Extremwerten nehmen das Drosselorgan 4 sowie das Steuerorgan 6 entsprechend abgestimmte Zwischenpositionen ein.

Der Vollständigkeit halber soll an dieser Stelle darauf hingewiesen werden, daß bei geschlossenem Drosselorgan 4 die Brennkraftmaschine 1 über den Zusatzluftkanal 5 mit Verbrennungsgas versorgt wird, wobei dann das Steuerorgan 6 die Funktion eines herkömmlichen Leerlaufstellers übernimmt und insbesondere als solcher ausgebildet ist. Selbstverständlich können neben der Position des Drosselorganes 4 weitere Eingangsgrößen, so beispielsweise die Temperatur der Brennkraftmaschine, berücksichtigt werden. Diese Eingangsgrößen können dabei auch bei der Ansteuerung des Sperrventiles 14 gemäß Fig. 2 berücksichtigt werden.

## Patentansprüche

1. Vorrichtung zur Beeinflussung der einem Einlaßkanal (2, 2a bis 2d) einer Brennkraftmaschine (1) zugeführten Abgasmenge, wobei über zumindest einen mit einer Abgasrückführleitung (7) verbundenen Zusatzluftkanal (5, 5a bis 5d) neben dem Abgas zusätzliches Verbrennungsgas in den Einlaßkanal (2, 2a bis 2d) gelangen kann, wobei die rückgeführte Abgasmenge durch Beeinflussung der Menge von zusätzlichem Verbrennungsgas gesteuert oder geregelt wird und wobei ein als Mengensteuerventil ausgebildetes Steuerorgan (6) vorgesehen ist, das in weiten Betriebsbereichen der Brennkraftmaschine verschiedenartig ansteuerbar ist und somit neben der Auf- Zu-Stellung auch Zwischenstellungen einnehmend die durchströmende Gasmenge bestimmt, und wobei das Mengensteuerventil im Zusatzluftkanal (5, 5a bis 5d) zwischen einer Verbrennungsgas-Quelle (Ansaugleitung 2') und der Mündung des Zusatzluftkanales in die Abgasrückführleitung (7) vorgesehen ist,
dadurch gekennzeichnet, daß die Abgasrückführleitung (7) kein derartiges Mengensteuerventil enthält.

2. Vorrichtung nach Anspruch 1,
gekennzeichnet durch ein in der Abgasrückführleitung (7) vorgesehenes, insbesondere elektrisch oder pneumatisch angesteuertes, lediglich eine Auf- oder Zu-Stellung annehmendes Sperrventil (14).

3. Vorrichtung nach Anspruch 1 oder 2,
dadurch gekennzeichnet, daß das Steuerorgan (6) mechanisch oder elektronisch an ein Drosselorgan (4) im Einlaßkanal (2, 2a bis 2d) gekoppelt ist.

4. Vorrichtung nach einem der Ansprüche 1 bis 3,
dadurch gekennzeichnet, daß der Zusatzluftkanal (5, 5a bis 5d) sowie das Steuerorgan (6) der Versorgung der Brennkraftmaschine (1) bei Null-Last (Leerlauf) dienen.

## Claims

1. Apparatus for influencing the quantity of exhaust gas supplied to an inlet duct (2, 2a to 2d) of an internal combustion engine (1), in which, via at least one additional air duct (5, 5a to 5d) connected to an exhaust gas return line (7), additional combustion gas can enter the inlet duct (2,2a to 2d) along with the exhaust gas; in which the returned quantity of exhaust gas is controlled or regulated by influencing the quantity of additional combustion gas; in which a control member (6) constructed as a quantity control valve is provided, which valve is controllable in various ways in broad operational ranges of the internal combustion engine and can therefore occupy intermediate positions in addition to the on/off position to determine the quantity of gas flowing through; and in which the quantity control valve is provided in the additional air duct (5, 5a to 5d) between a combustion gas source (suction line 2') and the opening of the additional air duct into the exhaust gas return line (7),
characterised in that the exhaust gas return line (7) does not contain any such quantity control valve.

2. Apparatus according to Claim 1,
characterised by a check valve (14) which is provided in the exhaust gas return line (7) and which is preferably controlled electrically or pneumatically and takes up only an "on" or "off" position.

3. Apparatus according to Claim 1 or 2,
characterised in that the control member (6) is coupled mechanically or electronically to a throttle member (4) in the inlet duct (2, 2a to 2d).

4. Apparatus according to any one of Claims 1 to 3,
characterised in that the additional air duct (5, 5a to 5d), as well as the control member (6), serve to supply the internal combustion engine (1) on zero load (idling).

## Revendications

1. Dispositif pour influencer la quantité de gaz d'échappement amenée à un canal d'admission (2, 2a à 2d) d'un moteur à combustion interne (1), dispositif dans lequel, par l'intermédiaire d'au moins un canal d'air supplémentaire (5, 5a à 5d) relié à une canalisation (7) de recyclage des gaz d'échappement, du gaz de combustion peut arriver en plus des gaz d'échappement dans le canal d'admission (2, 2a à 2d), tandis que la quantité de gaz d'échappement recyclée est commandée ou réglée sous l'influence de la quantité de gaz de combustion supplémentaire, et tandis qu'il est prévu qu'un organe de commande (6) réalisé sous la forme d'une vanne de commande du débit, qui est susceptible d'être commandé de différentes façons dans de larges étendues de fonctionnement du moteur à combustion interne, et qui prenant ainsi en plus de la position d'ouverture et de la position de fermeture, également des positions intermédiaires, détermine le débit de gaz qui le traverse, et la vanne de commande du débit est prévue sur le canal d'air supplémentaire (5, 5a à 5d) entre une source de gaz de combustion (canalisation d'aspiration 2') et le débouché du canal d'air supplémentaire dans la canalisation (7) de recyclage des gaz d'échappement, dispositif caractérisé en ce que la canalisation de recyclage des gaz d'échappement (7) ne comporte pas de vanne de commande du débit de ce type.

2. Dispositif selon la revendication 1, caractérisé en ce qu'il est prévu, sur la canalisation (7) de recyclage des gaz d'échappement, une vanne d'arrêt (14), commandée notamment électriquement ou pneumatiquement, et ne prenant qu'une position d'ouverture ou de fermeture.

3. Dispositif selon la revendication 1 ou la revendication 2, caractérisé en ce que l'organe de commande (6) est couplé mécaniquement ou électroniquement par un organe d'étranglement (4) dans le canal d'admission (2, 2a à 2d).

4. Dispositif selon une des revendications 1 à 3, caractérisé en ce que le canal d'air supplémentaire (5, 5a à 5d) ainsi que l'organe de commande (6) servent à l'alimentation du moteur à combustion interne (1) en charge nulle (ralenti).
